# EUROPÄISCHE PATENTSCHRIFT

(11) **EP 2 604 361 B1**
(45) Veröffentlichungstag und Bekanntmachung des Hinweises auf die Patenterteilung: **28.10.2015**
(21) Anmeldenummer: 11193563.1
(22) Anmeldetag: 14.12.2011
(51) Int. Cl.: B21J 13/03, B30B 15/02

(54) **Spannkeilvorrichtung zur Befestigung von Werkzeugen an Werkzeugmaschinen**
Tensioning wedge device for fastening tools to tool machines
Dispositif de coin de serrage pour la fixation d'outils sur des machines-outils

(43) Veröffentlichungstag der Anmeldung: 19.06.2013
(73) Patentinhaber: Broer - Feuerbacher Spannkeiltechnik Karin Broer, Siegbert Broer, Thorsten Broer, Falk Broer GbR, 58332 Schwelm (DE)
(72) Erfinder: Broer, Thorsten, 58233 Schwelm (DE); Broer, Siegbert, Dipl.-Ing., 58233 Schwelm (DE); Broer, Falk, 58233 Schwelm (DE)
(74) Vertreter: Von Kreisler Selting Werner - Partnerschaft von Patentanwälten und Rechtsanwälten mbB

(56) Entgegenhaltungen:
- DE-U1- 20 303 909
- DE-U1- 20 303 910
- DE-U1- 29 916 856

## Beschreibung

Die Erfindung betrifft eine Spannkeilvorrichtung zur Befestigung von Werkzeugen an Werkzeugmaschinen und insbesondere zur Befestigung von Gesenken an Schmiedehämmern oder -pressen. Dabei kann es sich bei den Schmiedehämmern beispielsweise um Oberdruck- oder Gegenschlaghämmer handeln, Als Beispiele fur Schmiedepressen sei hier auf Exzenterschmiedepressen und hydraulische Freiformschmiedepressen verwiesen. Ferner handelt es sich auch bei einer Spindelpresse um eine Schmiedepresse.

Es ist bekannt, die beiden Hälften von Gesenken mittels Spannkeilvorrichtungen an Pressenstößel und -tisch eines Schmiedehammers bzw, einer Schmiedepresse zu befestigen. Eine Spannkeilvorrichtung weist einen Keil sowie einen Gegenkeil auf, die jeweils mit einer Durchgangsbohrung versehen sind. Durch die beiden Durchgangsbohrungen hindurch erstreckt sich eine Spannschraube, die einen Schraubenkopf und ein diesem gegenüberliegendes Gewindeende aufweist, auf das eine Spannschraubenmutter aufschraubbar ist. Die Spannschraubenmutter weist eine Durchgangsbohrung mit einem Innengewinde auf, das in Gewindeeingriff mit dem Außengewinde der Spannschraube steht. Zwischen dem Schraubenkopf und dem Keil bzw. dem Gegenkeil befindet sich ein außenliegendes Tellerfederpaket. Während sich der Spannschraubenkopf über das Tellerfederpaket an dem Keil abstützt, stützt sich dementsprechend die Spannschraubenmutter an dem Gegenkeil ab, und zwar jeweils an einander abgewandten Stirnflächen von Keil und Gegenkeil, so dass sich durch Festziehen der Spannschraubenmutter der Keil und der Gegenkeil entlang einer Anlageebene gegeneinander verschieben lassen. Dadurch verändert sich die Breite der Spannkeilvorrichtung, d.h. der Abstand der außenliegenden Seitenflächen beider Keile. Auf diese Weise kann dann ein Werkzeug in einer Werkzeugaufnahme verkeilt und damit gehalten werden.

Spannkeilvorrichtungen sind beispielsweise in DE-PS 29 51 662, DE-GM 18 54 268, DE 40 29 171 A1, DE 79 36 083 U1, DE 90 07 763 U1, DE 94 14 094 U1, DE 296 04 287 U1, DE 296 09 152 U1, DE 299 16 856 U1, DE 203 03 909 U1 und DE 203 03 910 U1 beschrieben

Die drei letztgenannten Druckschriften offenbaren jeweils eine Spannkeilvorrichtung gemäss dem Oberbegriff des Anspruchs 1.

Die bekannten Spannkeilvorrichtungen haben sich in der Praxis grundsätzlich bewährt. Aufgrund der hohen dynamischen Belastungen während des Einsatzes, beispielsweise durch die Umkehrung der Massenbeschleunigung während des Aufsetzens der Gesenke, handelt es sich bei Spannkeilvorrichtungen um Verschleißteile mit unterschiedlichen Standzeiten der Keile und Einbauteile. Durch diverse Optimierungen konnten die Standzeiten von Spannkeilvorrichtungen in den letzten Jahren bereits erheblich verbessert werden. Immer größere und leistungsstärkere Maschinen jedoch erfordern weiterhin verbesserte Spannkeilvorrichtungen, die den immer höheren dynamischen Belastungen uber immer längere Zeiträume standhalten müssen,

Aufgabe der Erfindung ist es, eine Spannkeilvorrichtung zur Befestigung von Werkzeugen an Werkzeugmaschinen, insbesondere von Gesenken in Schmiedehämmern oder -pressen zu schaffen, bei der die Gefahr einer Zerstörung bei extremen Belastungen und relativ großen Abmessungen reduziert ist. Der Einsatzbereich der Spannkeilvorrichtungen soll dabei von den bisher realisierbaren Spannkeillängen von ca. 500 mm für z. B. Oberdruck- und Gegenschlaghämmer auf 1 000 mm und mehr (z. B. bis zu 1.500 mm) erweitert werden, weil sich auch die Produktionsanlagen zur Steigerung der Arbeitsleistung von fruher 40 bis 80 kJ auf heute 130 bis 400 kJ pro Schlag z. B. eines Schmiedehammers erhöht haben.

Zur Lösung dieser Aufgabe wird mit der Erfindung eine Spannkeilvorrichtung zur Befestigung von Werkzeugen an Werkzeugmaschinen, insbesondere von Gesenken in Schmiedehämmern oder -pressen vorgeschlagen, wobei die Spannkeilvorrichtung versehen ist mit
- einem mindestens eine schräg verlaufende Keilfläche sowie eine Stirnfläche aufweisenden Keilelement, das eine sich zwischen der Stirnfläche und der mindestens einen Keilfläche erstreckende Durchgangsbohrung aufweist,
- mindestens einem Gegenkeilelement, das eine schräg verlaufende Gegenkeilfläche zur Anlage an der mindestens einen Keilfläche des Keilelements sowie eine Stirnfläche und eine sich zwischen der Gegenkeilfläche und der Stirnfläche erstreckende Durchgangsbohrung aufweist,
- einer sich durch die Durchgangsbohrungen des Keilelements und des mindestens einen Gegenkeilelements erstreckenden Spannschraube, die einen Spannschraubenkopf sowie einen Spannschraubenschaft mit einem dem Spannschraubenkopf gegenüberliegenden Außengewindeende und eine Spannschraubenmutter zum Gewindeeingriff mit dem Außengewindeende des Spannschraubenschafts aufweist,
- wobei der Spannschraubenkopf, die Spannschraubenmutter und/oder das Außengewindeende des Spannschraubenschafts zumindest teilweise von den Stirnflächen des Keil- und des mindestens einen Gegenkeilelements abstehen,
- einem den Spannschraubenschaft der Spannschraube zwischen dessen Spannschraubenkopf und der diesem zugewandten Stirnfläche des Keil- bzw. des mindestens einen Gegenkeilelements umgebenden Tellerfederpaket, das mehrere eine Materialdicke und -im entspannten Zustand betrachtet - eine axiale Höhe aufweisende Tellerfederringe umfasst und das um einen in Abhängigkeit vom Grad einer Vorspannung vorgegebenen Federweg noch komprimierbar ist,
- wobei die Durchgangsbohrung des Keilelements oder des mindestens einen Gegenkeilelements in einem ersten Bohrungsabschnitt, der an der dem Spannschraubenkopf zugewandten Stirnfläche des Keil- bzw. des mindestens einen Gegenkeilelements endet, im Wesentlichen zylindrisch (und spielfrei) ist und sich an diesen ersten Bohrungsabschnitt ein zweiter, sich verjungender konischer Bohrungsabschnitt anschließt, und
- wobei der Spannschraubenschaft einen ersten, im Wesentlichen zylindrisch ausgeführten Schaftabschnitt, der sich durch den ersten Bohrungsabschnitt der Durchgangsbohrung erstreckt, aufweist und sich an den zylindrischen ersten Schaftabschnitt des Spannschraubenschafts ein zweiter, sich verjüngender konischer Schaftabschnitt anschließt.

Bei dieser Spannkeilvorrichtung ist erfindungsgemäß vorgesehen,
- dass bei in der Durchgangsbohrung befindlichem Spannschraubenschaft deren konischer Schaftabschnitt von dem konischen Bohrungsabschnitt der Durchgangsbohrung einen Mindestabstand aufweist, der zumindest gleich der Summe aus dem maximal noch möglichen Federweg des Tellerfederpakets und zusätzlich dem ca. 0,3 bis 0,8-fachen des Federweges zur Kompensation einer potentiellen Durchbiegung des Keils unter Belastungen und einer Dehnung der Spannschraube ist.

Die erfindungsgemäße Spannkeilvorrichtung weist zwischen dem Spannschraubenkopf und der diesem zugewandten Stirnfläche des einen der beiden Keilelemente ein Tellerfederpaket auf, das mehrere Tellerfederringe umfasst und das um einen in Abhängigkeit vom Grad der Vorspannung der Spannschraube noch gegebenen Federweg komprimierbar ist. Innerhalb der Durchgangsbohrung desjenigen Keil- bzw. Gegenkeilelements an dessen Stirnfläche das Tellerfederpaket anliegt, existieren ein erster und ein zweiter Bohrungsabschnitt, die aufeinanderfolgen. Der erste Bohrungsabschnitt mündet in die Stirnfläche ein und ist im Wesentlichen zylindrisch ausgeführt, während der sich anschließende zweite Bohrungsabschnitt konisch verjüngend ausgebildet ist, Auch die Spannschraube weist innerhalb ihres sich durch die Bohrung dieses Keilelements erstreckenden Abschnitts einen im Wesentlichen zylindrisch, spielfrei ausgefuhrten ersten Schaftabschnitt und einen sich daran anschließenden zweiten, sich verjüngenden konischen Schaftabschnitt auf. Im gespannten Zustand der Spannschraube weist der konische Schaftabschnitt einen axialen Mindestabstand zum konischen Bohrungsabschnitt auf. Mit anderen Worten sind also die beiden konischen Abschnitte um diesen Mindestabstand axial gegeneinander versetzt, so dass ihre Konusflächen nicht aneinander liegen. Der Mindestabstand ist dabei gleich der oder größer als die Summe aus dem maximal möglichen Federweg des Tellerfederpakets und zusätzlich ca, dem 0,3 bis 0,8-fachen des Federweges des Tellerfederpakets.

Der Spannschraubenquerschnitt ist zweckmäßigerweise als Dehnschraube ausgelegt, indem sie sich in Abhängigkeit von den Eigenschaften des Materials, aus dem sie besteht, bis zu einer Streckgrenze mit einem Wert zwischen 0,2 % bis 0,5 % ihrer Länge dehnen kann.

Durch die Tatsache, dass auch im vollständig komprimierten Zustand des Telierfederpakets die beiden konischen Flächen der Durchgangsbohrung und des Spannschraubenschafts einen Abstand voneinander aufweisen, wird dem Umstand Rechnung getragen, dass die Spannkeilvorrichtung auch unter höchsten Belastungen nicht zerstört wird. Darüber hinaus ist der Mindestabstand unter Belastung zweckmäßigerweise so zu wählen, dass auch elastische Seitenverformungen der Spannschraube und insbesondere ihres Spannschraubenschafts nicht sogleich zu einer Kontaktierung der konischen Flächen zwischen Spannschraubenschaft und Durchgangsbohrung führt. Es hat sich nämlich bei Versuchen herausgestellt, dass insbesondere bei großen Spannkeillängen im Bereich zwischen 0,5 m bis über 1 m und insbesondere bis ca. zu 1,5 m auf die Spannkeilvorrichtung Seitenbelastungen wirken, die zu einer elastischen bogenförmigen Verformung fuhren. Dadurch verformt sich auch der Spannschraubenschaft bogenförmig, und zwar mit der Folge, dass sich der Spannschraubenschaft innerhalb der Durchgangsbohrungen der beiden Keilelemente bewegt und die konischen Flächen näher aneinander rücken. Würde es nun zu einer Kontaktierung der konischen Flächen kommen, so könnte dies eine baldige Zerstörung der Spannkeilvorrichtung nach sich ziehen, Durch den erfindungsgemäßen Vorschlag, einen in oben angegebener Weise vorgegebenen Mindestabstand zwischen den konischen Flächen zu belassen, kann der Gefahr einer Zerstörung der Spannkeilvorrichtung infolge eines Kontaktierens der konischen Flächen von Durchgangsbohrung und Spannschraubenschaft entgegengewirkt werden.

Die beiden Konuswinkel des konischen Bohrungsabschnitts und des konischen Schaftabschnitts können grundsätzlich gleich oder unterschiedlich sein. Im Falle gleicher Konuswinkel weist jeder Punkt auf der Konusfläche beispielsweise des konischen Schaftabschnitts den gleichen axialen Abstand zur konischen Fläche des konischen Bohrungsabschnitts auf. Ist beispielsweise der Konuswinkel des Bohrungsabschnitts größer als derjenige des Schaftabschnitts, so existieren je nach Lage zweier beabstandeter Punkte auf den beiden Konusfläche unterschiedlich große Abstände, wobei jedoch der kleinste Abstand mindestens gleich dem erfindungsgemäßen Mindestabstand sein sollte.

In weiterer vorteilhafter Ausgestaltung der Erfindung ist vorgesehen, dass der Spannschraubenschaft mit seinem ersten zylindrischen Schaftabschnitt innerhalb des ersten zylindrischen Bohrungsabschnitts der Durchgangsbohrung axial und spielfrei geführt ist. Durch die zylindrische Führung des Spannschraubenschafts in dem zylindrischen Bohrungsabschnitt der Durchgangsbohrung ist eine zentrische Führung der Spannschraube in der Spannkeilvorrichtung gewährleistet. Auch dies reduziert die Gefahr der Zerstörung bei extremer Belastung der Spannkeilvorrichtung, wie dies insbesondere bei großformatigen und langen (bis zu einem Meter Länge und mehr) Spannkeilvorrichtungen gegeben ist.

Die Größe des Federweges wird empirisch entsprechend der Länge der Spannkeilvorrichtung ermittelt und korrespondiert mit dem Anzugsdrehmoment der Spannschraubenmutter und dem erforderlichen Federdruck.

Der erforderliche Federdruck wird empirisch aus der Größe der Seitenfläche (einseitige Anlagefläche an der Maschine bzw. dem Gesenk) der Spannkeilvorrichtung (Spannfläche) ermittelt. Er sollte so gewählt sein, dass ausreichender Anpressdruck auf den inneren Keilhälften vorhanden ist, um die Keilhälften zur Erzeugung der Spannkraft für die Werkzeuge anzupressen.

Beim schlagartigen Aufsetzen der Werkzeuge und beim Abbau der Umformenergie zum Gesenkschmieden werden auch die Werkzeuge und Spannkeilvorrichtungen elastisch verformt. Das Tellerfederpaket baut dabei auch seine Federkraft ab, wobei der Abbau nicht so weit gehen sollte, dass sich die Spannmutter lockern kann.

Das Tellerfederpaket weist entweder mehrere jeweils gegensinnig ausgerichtete oder in Gruppen gleichsinnig und von Gruppe zu Gruppe gegensinnig ausgerichtete Tellerfederringe mit einem im flachgedrückten Zustand gegebenen Innendurchmesser auf, wobei der Innendurchmesser der Tellerfederringe größer ist als der Außendurchmesser desjenigen Abschnitts des Spannschraubenschafts, den das Tellerfederpaket umgibt. Dies hat den Vorteil, dass die Tellerfederringe auch bei vollständig komprimiertem Tellerfederpaket nicht von außen an dem Spannschraubenschaftabschnitt, den das Tellerfederpaket umgibt, anliegt.

Normalerweise ist der Spannschraubenschaft der Spannschraube zwischen dem Spannschraubenkopf und dem Außengewindeende frei von Außengewindegängen, Vorteilhaft ist es bei einem derartigen Design, dass sich am Ubergang zum Außengewindeende eine Außenumfangsvertiefung (auch als Freischnitt bezeichnet) befindet. Durch diese Außenumfangsvertiefung, ab der sich dann das Außengewinde bis zur dem Spannschraubenkopf gegenüberliegenden Stirnfläche der Schraube erstreckt, kann die Gefahr von Zerstörungen (Abrissen) der Spannschraube infolge von Belastungen weitestgehend reduziert werden. Die Außenumfangsvertiefung weist zweckmäßigerweise eine Tiefe auf, die im Wesentlichen gleich der Höhe des Außengewindes am Außengewindeende des Spannschraubenschafts ist. Der Durchmesser des Spannschraubenschafts im Bereich des Freischnitts bzw. der Außenumfangsvertiefung ist also gleich dem Kerndurchmesser des Außengewindeendes. In seinem verbleibenden Bereich zwischen der Außenumfangsvertiefung und dem Spannschraubenkopf kann der Spannschraubenschaft demnach einen größeren Durchmesser aufweisen als im Bereich der Außenumfangsvertiefung.

In weiterer vorteilhafter Ausgestaltung der Erfindung kann vorgesehen sein, dass die Spannschraubenmutter eine erste Stirnfläche, an der sich die Spannschraubenmutter an einer Anlagefläche des Keil- bzw. des mindestens einen Gegenkeilelements abstutzt, und eine zweite Stirnfläche mit einer sich an diese anschließende Werkzeugangriffsfläche zum Verschrauben der Spannschraubenmutter mit dem Außengewindeende des Spannschraubenschafts aufweist, dass sich durch die Spannschraubenmutter eine Innengewindebohrung erstreckt und dass das Innengewinde der Spannschraubenmutter mit axialem Abstand zu der ersten Stirnfläche der Spannschraubenmutter endet. Bei dieser Ausgestaltung der Spannschraubenmutter ist deren Innengewinde nicht bis zur dem Spannschraubenkopf zugewandten ersten Stirnfläche der Spannschraubenmutter fortgesetzt, sondern endet im axialen Abstand zu diesem, wobei vorteilhafterweise auch hier gilt, dass die radiale Tiefe der Spannschraubenmutterbohrung im Wesentlichen gleich der Innengewindehöhe der Spannschraubenmutter ist, die Spannschraubenmutter an ihrer ersten Stirnfläche also entsprechend aufgebohrt sein kann.

Auch an der zweiten Stirnfläche der Spannschraubenmutter existiert zweckmäßigerweise ein axialer Abstand zum Innengewinde. Es existiert in diesem Bereich also genauso wie an der ersten Stirnfläche ein (innenliegender) Freischnitt in Form einer Innenumfangsvertiefung.

In weiterer vorteilhafter Ausgestaltung der Erfindung kann vorgesehen sein, dass der Spannschraubenschaft innerhalb seines zylindrischen und/oder konischen Schaftabschnitts ein Langloch aufweist, das in axialer Erstreckung der Spannschraube verläuft, und dass sich durch das Langloch ein die Durchgangsbohrung querender Sicherungsstift erstreckt. Die Längserstreckung des Langlochs wird dabei zur Ermöglichung einer relativen Verschiebung der Spannschraube in der Durchgangsbohrung um den Mindestabstand der beiden konischen Schaft- und Bohrungsabschnitte gewählt.

In weiterer vorteilhafter Ausgestaltung der Erfindung kann vorgesehen sein, dass zwischen dem Spannschraubenkopf und dem Tellerfederpaket zur Anpassung an die axiale Länge des verwendeten Tellerfederpakets einer von mehreren, unterschiedliche axiale Dicken aufweisenden Distanzringen angeordnet ist. Die unterschiedlich dicken Distanzringe sorgen für eine Kompensation unterschiedlich langer Tellerfederpakete an dem Spannschraubenkopf und den Abstand zwischen diesem und dem diesem zugewandten Keilelement.

Zur weiteren Verbesserung der versatzfreien Führung der Keil- und Gegenkeilflächen kann ferner vorgesehen sein, dass die schrägverlaufenden Keil- und Gegenkeilflächen - im Querschnitt durch die aneinander liegenden Keil- und Gegenkeilelemente betrachtet - zueinander komplementäre, gerade, sich zu einer im Wesentlichen Trapez- und/oder V-Form ergänzende Linienabschnitte abweisen.

Schließlich kann das Keilelement zwei sich aneinander anschließende, gegeneinander geneigte schrägverlaufende Keilflächen aufweisen, wobei an jeder dieser Keilflächen jeweils ein Gegenkeilelement mit seiner Gegenkeilfläche anliegt sowie die Stirnseiten der beiden Gegenkeilelemente einander abgewandt sind, und wobei sich zwischen den beiden Stirnseiten der Gegenkeilelemente und durch das Keilelement hindurch die Spannschraube erstreckt. Eine derartige Spannkeilvorrichtung mit zwei gegeneinander geneigten schrägverlaufenden Keilflächen und zwei Gegenkeilelementen ist beispielsweise in DE-A-10 2006 042 359 beschrieben.

Die Erfindung wird nachfolgend anhand eines Ausfuhrungsbeispiels und unter Bezugnahme auf die Zeichnung näher erläutert. Im Einzelnen zeigen dabei:
- Fig. 1: eine Vorderansicht eines Schmiedehammers bzw. einer Schmiedepresse zur Verdeutlichung des Einsatzes einer Spannkeilvorrichtung zur Befestigung von Gesenkhälften und
- Fig. 2: einen Horizontalschnitt durch eine Spannkeilvorrichtung gemäß II-II der Fig. 1.

Anhand von Fig. 1 soll zunächst erläutert werden, wo bei beispielsweise einer Schmiedepresse oder einem Schmiedehammer die Spannkeilvorrichtungen zur Befestigung der Gesenkhälften angeordnet sein können. Die Schmiedepresse oder der Schmiedehammer 10 weist einen Maschinenrahmen 12 mit einem Pressentisch 14 auf. An dem Maschinenrahmen 12 ist ein Pressenstößel 16 in Richtung des Pfeils 18 verschiebbar geführt. Der Pressentisch 14 und der Pressenstößel 16 sind jeweils mit einer in Vorderansicht betrachtet schwalbenschwanzförmigen Werkzeugaufnahmevertiefung 20,22 versehen, in der konisch sich verbreiternde Vorsprunge 24,26 der unteren Hälfte 28 und der oben Hälfte 30 eines Gesenks 32 angeordnet sind. Zu beiden Seiten dieser Vorsprünge 24,26 befindet sich jeweils eine Spannkeilvorrichtung 34, die zur Verkeilung der Vorsprunge 24 und 26 in den jeweiligen Werkzeugaufnahmevertiefungen 20 bzw. 22 und damit zur Fixierung der unteren und oberen Gesenkhälften 28,30 vorgesehen sind.

In Fig. 2 ist ein Horizontalschnitt durch eine Spannkeilvorrichtung 34 gezeigt, Die Spannkeilvorrichtung 34 weist ein erstes Keilelement 36 sowie ein zweites Gegenkeilelement 38 auf, die im Wesentlichen gleiche Außenkonturen aufweisen und gegeneinander gerichtet angeordnet sind. Jedes Keilelement 36,38 weist eine großflächigere Stirnfläche 40 bzw. 42 und eine schrägverlaufende Keilfläche 44,46 auf. Der großflächigeren Stirnfläche 40 bzw. 42 liegt eine recht kleinformatige weitere Stirnfläche 48 bzw. 50 gegenüber. Durch jedes der Keilelemente 36,38 erstreckt sich eine Durchgangsbohrung 52,54, die die betreffende Stirnfläche 40 bzw. 42 mit der Keilfläche 44 bzw. 46 des betreffenden Keilelements 36 bzw. 38 verbindet.

Durch die beiden miteinander fluchtenden Durchgangsbohrungen 52,54 erstreckt sich eine Spannschraube 56 mit einem Spannschraubenkopf 58 an ihrem einen axialen Ende und einer Spannschraubenmutter 60 an ihrem anderen axialen Ende. Die Spannschraube 56 umfasst einen Spannschraubenschaft 62, der sich von dem Spannschraubenkopf 58 aus erstreckt und an seinem diesem gegenuberliegenden Ende ein Außengewindeende 64 bildet. Zwischen dem Spannschraubenkopf 58 und der diesem gegenüberliegenden Stirnfläche 40 ist der Spannschraubenschaft 62 von einem Tellerfederpaket 66 umgeben, das mehrere Tellerfederringe 68 aufweist, die entweder gruppenweise gleichsinnig und von Gruppe zu Gruppe gegensinnig oder aber einzeln gegensinnig angeordnet sind. Zwischen dem Tellerfederpaket 66 und dem Spannschraubenkopf 58 befindet sich ein Distanzring 69.

Durch Drehen der in diesem Ausführungsbeispiel unverlierbar im Gegenkeilelement 38 angeordneten Spannschraubenmutter 60 kann die Spannkeilvorrichtung 34 gespannt werden, wie dies an sich bekannt ist.

Wie in Fig. 2 zu erkennen ist, weist die Durchgangsbohrung 52 einen sich von der Stirnfläche 40 aus erstreckenden ersten zylindrischen Bohrungsabschnitt 70 und einen sich daran anschließenden sich konisch verjüngenden zweiten Bohrungsabschnitt 72 auf. Entsprechend ist auch die Formgebung des verbreiterten Bereichs des Spannschraubenschafts 62, der sich durch diese beiden Bohrungsabschnitte 70 und 72 erstreckt. In diesem Bereich weist der Spannschraubenschaft 62 einen ersten im Wesentlichen zylindrischen Schaftabschnitt 74 und einen sich daran anschließenden konischen zweiten Schaftabschnitt 76 auf. Im gespannten Zustand der Spannkeilvorrichtung 34, wie es in Fig. 2 gezeigt ist, sind die konischen Abschnitte von Spannschraubenschaft und Durchgangsbohrung axial voneinander beabstandet, wobei dieser Abstand 78 so bemessen ist, dass er mindestens gleich dem verbleibenden Federweg des Tellerfederpakets 66 (,der dem Weg entspricht, um den das Tellerfederpaket 66 bis zur vollständigen Komprimierung sich axial verkürzen kann) zuzuglich dem 0,3-fachen bis 0,8-fachen, insbesondere dem 0,5-fachen des Federweges. Der Abstand 78 sollte geringfügig größer als dieser Mindestabstand sein, um nämlich axiale Relativbewegungen der Spannschraube innerhalb der Durchgangsbohrungen noch ausgleichen zu können, ohne dass die Konusflächen aneinanderstoßen.

Der Spannschraubenschaft 62 ist (in diesem Ausführungsbeispiel am Keilelement 36) durch einen Sicherungsstift 80 gegen ein Mitdrehen der Spannschraube 56 beim Aufschrauben der Spannschraubenmutter 60 gesichert. Der Sicherungsstift 80 erstreckt sich quer durch die Durchgangsbohrung 52 hindurch und ist von einer Langlochbohrung 82 des Spannschraubenschafts 62 aufgenommen. Alternativ kann der Spannschraubenschaft 62 zur Verhinderung des Mitdrehens in seinem mittleren Bereich einen polygonalen Querschnitt aufweisen, der geringfügig größer ist als der Gewindedurchmesser. Der Stift hat daruber hinaus die Aufgabe, den Ein- und Ausbau der Spannkeilvorrichtung 34 zu vereinfachen. Die axiale Erstreckung der Langlochbohrung 82 ist so bemessen, dass die Spannschraube 56 sich ihren Belastungen entsprechend bewegen kann, ohne dass der Sicherungsstift 80 abgeschert o.dgl. beschädigt wird.

Wie ebenfalls in Fig. 2 zu erkennen ist, weist der Spannschraubenschaft 62 im Bereich seines Ubergangs zum Gewindeende 64 eine Außenumfangsvertiefung 84 auf. Im Bereich dieser Außenumfangsvertiefung 84 ist der Durchmesser des Spannschraubenschafts 62 gegenüber seinem zum Spannschraubenkopf 58 hin gelegenen Nachbarbereich verringert. Durch diese Außenumfangsvertiefung 84 (auch Freischnitt genannt) ist das Außengewinde 86 vom übrigen Teil der Spannschraube 56 axial beabstandet.

Die Spannschraubenmutter 60 weist in herkömmlicherweise eine Durchgangsbohrung 88 auf, die mit einem Innengewinde 90 zur Verschraubung mit dem Außengewinde 86 des Außengewindeendes 64 versehen ist. Das Innengewinde 90 der Spannschraubenmutter 60 erstreckt sich nicht bis zu der innenliegenden ersten Stirnfläche 92 und der außenliegenden zweiten Stirnfläche 94 der Spannschraubenmutter 60 sondern endet mit axialem Abstand zu diesen beiden Stirnflächen 92,94. Innerhalb der beiden vom Innengewinde 90 freien Bereiche der Durchgangsbohrung 88 der Spannschraubenmutter 60 weist diese einen Innendurchmesser auf, der gleich dem Außendurchmesser des Außengewindes 86 des Außengewindeendes 64 ist bzw. auch größer als dieser sein kann, was in Fig. 2 an den Innenumfangsvertiefungen 96,98 zu erkennen ist.

## Patentansprüche

1. Spannkeilvorrichtung zur Befestigung von Werkzeugen an Werkzeugmaschinen, insbesondere von Gesenken in Schmiedehämmern oder -pressen, mit
- einem mindestens eine schräg verlaufende Keilfläche (44) sowie eine Stirnfläche (40) aufweisenden Keilelement, das eine sich zwischen der Stirnfläche (40) und der mindestens einen Keilfläche (44) erstreckende Durchgangsbohrung (52) aufweist,
- mindestens einem Gegenkeilelement (38), das eine schräg verlaufende Gegenkeilfläche (46) zur Anlage an der mindestens einen Keilfläche (44) des Keilelements (36) sowie eine Stirnfläche (42) und eine sich zwischen der Gegenkeilfläche (46) und der Stirnfläche (42) erstreckende Durchgangsbohrung (54) aufweist,
- einer sich durch die Durchgangsbohrungen (52,54) des Keilelements (36) und des mindestens einen Gegenkeilelements (38) erstreckenden Spannschraube (56), die einen Spannschraubenkopf (58) sowie einen Spannschraubenschaft (62) mit einem dem Spannschraubenkopf (58) gegenüberliegenden Außengewindeende (64) und eine Spannschraubenmutter (60) zum Gewindeeingriff mit dem Außengewindeende (64) des Spannschraubenschafts (62) aufweist,
- wobei der Spannschraubenkopf (58), die Spannschraubenmutter (60) und/oder das Außengewindeende (64) des Spannschraubenschafts (62) zumindest teilweise von den Stirnflächen (40,42) des Keil- und des mindestens einen Gegenkeilelements (36,38) abstehen,
- einem den Spannschraubenschaft (62) der Spannschraube (56) zwischen dessen Spannschraubenkopf (58) und der diesem zugewandten Stirnfläche (40) des Keil- bzw, des mindestens einen Gegenkeilelements (36,38) umgebenden Tellerfederpaket (66), das mehrere eine Materialdicke und -im entspannten Zustand betrachtet - eine axiale Höhe aufweisende Tellerfederringe (68) umfasst und das um einen in Abhängigkeit vom Grad einer Vorspannung vorgegebenen Federweg komprimierbar ist,
- wobei die Durchgangsbohrung (52,54) des Keilelements (36) oder des mindestens einen Gegenkeilelements (38) in einem ersten Bohrungsabschnitt (70), der an der dem Spannschraubenkopf (58) zugewandten Stirnfläche (40,42) des Keil- bzw. des mindestens einen Gegenkeilelements (36,38) endet, im Wesentlichen zylindrisch ist und sich an diesen ersten Bohrungsabschnitt (70) ein zweiter, sich verjüngender konischer Bohrungsabschnitt (72) anschließt, und
- wobei der Spannschraubenschaft (62) einen ersten, im Wesentlichen zylindrisch ausgeführten Schaftabschnitt (74), der sich durch den ersten Bohrungsabschnitt (70) der Durchgangsbohrung (52) erstreckt, aufweist und sich an den zylindrischen ersten Schaftabschnitt (74) des Spannschraubenschafts (62) ein zweiter, sich verjüngender konischer Schaftabschnitt (76) anschließt,
**dadurch gekennzeichnet ,**
- **dass** bei in der Durchgangsbohrung (52,54) befindlichem Spannschraubenschaft (62) dessen konischer Schaftabschnitt (76) von dem konischen Bohrungsabschnitt (72) der Durchgangsbohrung (52,54) einen Mindestabstand aufweist, der zumindest gleich dem vorgegebenen Federweg des Tellerfederpakets (66) zuzüglich mindestens dem 0,3-fachen und höchstens dem 0,8-fachen des Federweges ist.

2. Spannkeilvorrichtung nach Anspruch 1, **dadurch gekennzeichnet, dass** die Konuswinkel des konischen Bohrungsabschnitts (72) und des konischen Schaftabschnitts (76) gleich oder unterschiedlich sind.

3. Spannkeilvorrichtung nach Anspruch 1 oder 2, **dadurch gekennzeichnet, dass** der Spannschraubenschaft (62) mit seinem ersten zylindrischen Schaftabschnitt (74) innerhalb des ersten zylindrischen Bohrungsabschnitts (70) der Durchgangsbohrung (52,54) axial geführt ist.

4. Spannkeilvorrichtung nach einem der Anspruche 1 bis 3, **dadurch gekennzeichnet, dass** das Tellerfederpaket (66) mehrere jeweils gegensinnig ausgerichtete oder in Gruppen gleichsinnig und von Gruppe zu Gruppe gegensinnig ausgerichtete Tellerfederringe (68) mit einem im flachgedrückten Zustand gegebenen Innendurchmesser aufweist und dass der Innendurchmesser der Tellerfederringe (68) größer ist als der Außendurchmesser desjenigen Abschnitts des Spannschraubenschafts (62), den das Tellerfederpaket (66) umgibt.

5. Spannkeilvorrichtung nach einem der Ansprüche 1 bis 4, **dadurch gekennzeichnet, dass** der Spannschraubenschaft (62) zwischen dem Spannschraubenkopf (58) und dem Außengewindeende (64) frei von Außengewindegängen ist sowie an seinem Übergang zum Außengewindeende (64) eine Außenumfangsvertiefung (84) aufweist.

6. Spannkeilvorrichtung nach Anspruch 5, **dadurch gekennzeichnet, dass** die Außenumfangsvertiefung (84) eine Tiefe aufweist, die mindestens gleich der Höhe des Außengewindes am Außengewindeende (64) des Spannschraubenschafts ist.

7. Spannkeilvorrichtung nach einem der Ansprüche 1 bis 6, **dadurch gekennzeichnet, dass** die Spannschraubenmutter (60) eine erste Stirnfläche (92), an der sich die Spannschraubenmutter (60) an einer Anlagefläche des Keil- bzw. des mindestens einen Gegenkeilelements (36,38) abstützt, und eine zweite Stirnfläche (94) mit einer sich an diese anschließenden Werkzeugangriffsfläche zum Verschrauben der Spannschraubenmutter (60) mit dem Außengewindeende (64) des Spannschraubenschafts (62) aufweist, dass sich durch die Spannschraubenmutter (60) eine Innengewindebohrung (88) erstreckt und dass das Innengewinde (90) der Spannschraubenmutter (60) mit axialem Abstand zu der ersten Stirnfläche (92) der Spannschraubenmutter (60) endet.

8. Spannkeilvorrichtung nach Anspruch 7, **dadurch gekennzeichnet, dass** das Innengewinde (90) der Spannschraubenmutter (60) ebenfalls mit axialem Abstand zu der zweiten Stirnfläche (94) der Spannschraubenmutter (60) endet.

9. Spannkeilvorrichtung nach einem der Ansprüche 1 bis 8, **dadurch gekennzeichnet, dass** der Spannschraubenschaft (62) innerhalb seines zylindrischen und/oder konischen Schaftabschnitts (74,76) eine Langlochbohrung (82) aufweist, die in axialer Erstreckung der Spannschraube (56) verläuft, und dass sich durch die Langlochbohrung (82) ein die Durchgangsbohrung (52,54) querender Sicherungsstift (80) erstreckt.

10. Spannkeilvorrichtung nach einem der Ansprüche 1 bis 9, **dadurch gekennzeichnet, dass** zwischen dem Spannschraubenkopf (58) und dem Tellerfederpaket (66) zur Anpassung an die axiale Länge des verwendeten Tellerfederpakets (66) einer von mehreren, unterschiedliche axiale Dicken aufweisenden Distanzringen (69) angeordnet ist.

11. Spannkeilvorrichtung nach einem der Ansprüche 1 bis 10, **dadurch gekennzeichnet, dass** die schrägverlaufenden Keil- und Gegenkeilflächen (44,46)- im Querschnitt durch die aneinander liegenden Keil- und Gegenkeilelemente betrachtet - zueinander komplementäre, gerade, sich zu einer im Wesentlichen Trapez- und/oder V-Form ergänzende Linienabschnitte aufweisen.

12. Spannkeilvorrichtung nach einem der Ansprüche 1 bis 11, **dadurch gekennzeichnet, dass** das Keilelement (36) zwei sich aneinander anschließende, gegeneinander geneigte schrägverlaufende Keilflächen (44) aufweist, dass an jeder dieser Keilflächen (44) jeweils ein Gegenkeilelement (38) mit seiner Gegenkeilfläche (46) anliegt, wobei die Stirnflächen (42) der beiden Gegenkeilelemente (38) einander abgewandt sind, und dass sich zwischen den beiden Stirnflächen (42) der Gegenkeilelemente (38) und durch das Keilelement (36) hindurch die Spannschraube (56) erstreckt.

## Claims

1. A tensioning wedge device for fastening tools to machine tools, in particular dies in forging hammers or presses, comprising
- a wedge element with at least one inclined wedge surface (44) and an end surface (40), the element having a passage bore (52) extending between the front surface (40) and the at least one wedge surface (44),
- at least one counter wedge element (38) with an inclined counter wedge surface (46) for abutment against the at least one wedge surface (44) of the wedge element (36), as well as with an end face (42) and a passage bore (54) extending between the front surface (42) and the counter wedge surface (46),
- a tensioning bolt (56) extending through the passage bores (52, 54) of the wedge element (36) and the at least one counter wedge element (38), the bolt comprising a tensioning bolt head (58), as well as a tensioning bolt shaft (62) with an external thread end (64) opposite the tensioning bolt head (58), and a tensioning bolt nut (60) for threaded engagement with the external thread end (64) of the tensioning bolt shaft (62),
- wherein the tensioning bolt head (58), the tensioning bolt nut (60) and/or the external thread end (64) of the tensioning bolt shaft (62) protrude at least partly from the end surfaces (40, 42) of the wedge element and the at least one counter wedge element (36, 38),
- a plate spring package (66) surrounding the tensioning bolt shaft (62) of the tensioning bolt (56) between the tensioning bolt head (58) thereof and the end surface (40) of the wedge element or the at least one counter wedge element (36, 38) facing the tensioning bolt head, which package comprises a plurality of plate spring rings (68) having a material thickness and - seen in the relaxed state - and axial height, and which package is adapted to be compressed by a spring deflection predefined in dependence on the degree of pretension,
- wherein the passage bore (52, 54) of the wedge element (36) or of the at least one counter wedge element (38) is substantially cylindrical in a first bore section (70) that ends at the end surface (40, 42) of the wedge element (36, 38) or the at least one counter wedge element, which faces the tensioning bolt head (58), and wherein a second, tapered conical bore section (72) adjoins this first bore section (70), and
- wherein the tensioning bolt shaft (62) has a first, substantially cylindrically shaped shaft section (74) which extends through the first bore section (70) of the passage bore (52) and wherein a second, tapered conical shaft section (76) adjoins this first cylindrical shaft section (74) of the tensioning bolt shaft (62),
**characterized in**
- **that**, with the tensioning bolt shaft (62) in the passage bore (52, 54), the conical shaft section (76) thereof has a minimum distance from the conical bore section (72) of the passage bore (52, 54) that is at least equal to the predefined spring deflection of the plate spring package (66) plus at least 0.3 and at most 0.8 times the spring deflection.

2. The tensioning wedge device of claim 1, **characterized in that** the cone angles of the conical bore section (72) and of the conical shaft section (76) are equal or different.

3. The tensioning wedge device of claim 1 or 2, **characterized in that** the tensioning bolt shaft (62) is guided axially with its first cylindrical shaft section (74) in the first cylindrical bore section (70) of the passage bore (52, 54).

4. The tensioning wedge device of one claims 1 to 3, **characterized in that** the plate spring package (66) includes a plurality of plate spring rings (68) which are each oriented in opposite directions, respectively, or are oriented in the same direction in respective sets and are oriented in opposite directions from one set to the next set, the plate spring rings having an inner diameter in the flattened state, and that the inner diameter of the plate spring rings (68) is larger than the outer diameter of the section of the tensioning bolt shaft (62) that is surrounded by the plate spring package (66).

5. The tensioning wedge device of one of claims 1 to 4, **characterized in that** the tensioning bolt shaft (62) is free of external thread between the tensioning bolt head (58) and the external thread end (64) and has a recess (84) in the outer circumference at the transition to the external thread end (64).

6. The tensioning wedge device of claim 5, **characterized in that** the recess (84) in the outer circumference has a depth that is at least equal to the height of the external thread at the external thread end (64) of the tensioning bolt shaft.

7. The tensioning wedge device of one of claims 1 to 6, **characterized in that** the tensioning bolt nut (60) has a first end surface (92) at which the tensioning bolt nut (60) is supported on an abutment surface of the wedge element or the at least one counter wedge element (36, 38), and a second end surface (94) having an adjoining tool engagement surface for threading the tensioning bolt nut (60) on the external thread (64) of the tensioning bolt shaft (62), that an internal thread bore (88) extends through the tensioning bolt nut (60), and that the internal thread (90) of the tensioning bolt nut (60) ends at an axial distance from the first end surface (92) of the tensioning bolt nut (60).

8. The tensioning wedge device of claim 7, **characterized in that** the internal thread (90) of the tensioning bolt nut (60) also ends at an axial distance from the second end surface (94) of the tensioning bolt nut (60).

9. The tensioning device of one of claims 1 to 8, **characterized in that** the tensioning bolt shaft (62) has a slotted bore (82) in the cylindrical and/or conical shaft section (74, 76), which bore extends in the axial direction of the tensioning bolt (56), and that a safety pin (80) extends through the slotted bore (82) and crosses the passage bore (52, 54).

10. The tensioning device of one of claims 1 to 9, **characterized in that** one of a plurality of spacer rings (69) with different axial thicknesses is arranged between the tensioning bolt head (58) and the plate spring package (66) for adaptation to the axial length of the plate spring package (66) used.

11. The tensioning wedge device of one of claims 1 to 10, **characterized in that** the inclined wedge and counter wedge surfaces (44, 46) - seen in section through the abutting wedge and counter wedge elements - have complementary, straight linear sections complementing each other to form a substantially trapezoidal and/or V-shape.

12. The tensioning wedge device of one of claims 1 to 11, **characterized in that** the wedge element (36) has two adjoining, inclined wedge surfaces (44) slanted towards each other, that a respective counter wedge element (38) abuts against each of the wedge surfaces (44) with its counter wedge surface (46), wherein the end surfaces (42) of the two counter wedge elements (38) are averted from each other, and that the tensioning bolt (56) extends between the two end faces (42) of the counter wedge elements (38) and through the wedge element (36).

## Revendications

1. Dispositif à coin de serrage pour la fixation d'outils sur des machines à outils, notamment de matrices dans des marteaux-pilons ou presses à forger, avec
- un élément de coin ayant au moins une face oblique de coin (44) ainsi qu'une face frontale (40), lequel élément de coin comprend un alésage traversant (52) s'étendant entre la face frontale (40) et la face de coin (44),
- au moins un élément de coin antagoniste (38) qui comprend une surface oblique de coin antagoniste (46) pour appui sur la face de coin (44) de l'élément de coin (36) ainsi qu'une face frontale (42) et un alésage traversant (54) s'étendant entre la face frontale (42) et la face de coin antagoniste (46),
- une vis de serrage (56) s'étendant par les trous de passage (52, 54) de l'élément de coin (36) et de l'au moins un élément de coin antagoniste (38), la vis présentant une tête de vis de serrage (58) et une tige de vis de serrage (62) ayant une extrémité filetée (64) opposée à tête de vis de serrage (58) et un écrou pour vis de serrage (60) pour un engagement du taraudage avec l'extrémité filetée (64) de la tige de vis de serrage (62),
- la tête de vis de serrage (58), l'écrou pour vis de serrage (60) et/ou l'extrémité filetée (64) de la tige de vis de serrage (62) étant écartés au moins partiellement des faces frontales (40, 42) de l'élément de coin et de l'au moins un élément de coin antagoniste (36, 38),
- un bloc-ressort Belleville (66) entourant la tige de vis de serrage (62) de la vis de serrage (56) entre la tête de vis de serrage (58) de celle-ci et la face frontale (40) de l'élément de coin ou de l'au moins un élément de coin antagoniste (36, 38) tournée vers ladite tête, ledit bloc comprenant plusieurs ressorts-rondelles Belleville (68) ayant une épaisseur de matériau et - vu en état détendu - une hauteur axiale et étant compressible sur une course de débattement prédéterminée en fonction d'un degré de précontrainte,
- l'alésage traversant (52, 54) de l'élément de coin (36) ou de l'au moins un élément de coin antagoniste (38) étant dans une première partie d'alésage (70) qui débouche à la face frontale (40, 42) de l'élément de coin ou de l'élément de coin antagoniste (36, 38) orientée vers la tête de vis de serrage (58), sensiblement cylindrique et une seconde partie d'alésage (72), conique et s'amenuisant, venant à la suite de la première partie d'alésage (70), et
- la tige de vis de serrage (62) comprenant une première partie de tige (74) sensiblement cylindrique qui s'étend dans la première partie d'alésage (70) de l'alésage traversant (52) et une seconde partie de tige (76), conique et s'amenuisant, venant à la suite de la première partie de tige (74) de la tige de vis de serrage (62), **caractérisé en ce que**,
- lorsque la tige de vis de serrage (62) se trouve dans l'alésage traversant (52, 54), sa partie de tige conique (76) présente une distance minimale de la partie d'alésage conique (72) de l'alésage traversant (52, 54), qui est au moins égale à la course de débattement prédéterminée du bloc-ressort Belleville (66) majorée d'au moins 0,3 fois et au maximum de 0,8 fois de la course de débattement.

2. Dispositif à coin de serrage selon la revendication 1, **caractérisé en ce que** les angles de coin de la partie d'alésage conique (72) et de la partie de tige conique (76) sont identiques ou différents.

3. Dispositif à coin de serrage selon la revendication 1 ou 2, **caractérisé en ce que**, dans la première partie d'alésage cylindrique (70) de l'alésage traversant (52, 54), la tige de vis de serrage (62) avec sa première partie de tige cylindrique (74) est guidée axialement.

4. Dispositif à coin de serrage selon l'une des revendications 1 à 3, **caractérisé en ce que** le bloc-ressort Belleville (66) comprend plusieurs ressorts-rondelles Belleville (68) disposés en orientation alternée d'un à un ou agencés en groupe de même orientation et alors en orientation alternée de groupe en groupe, et ayant en état aplati un diamètre intérieur donné, et **en ce que** le diamètre intérieur des ressorts-rondelles Belleville (68) est supérieur au diamètre extérieur de la partie de la tige de vis de serrage (62) que le bloc-ressort Belleville (66) entoure.

5. Dispositif à coin de serrage selon l'une des revendications 1 à 4, **caractérisé en ce que** la tige de vis de serrage (62) est libre de filetage entre la tête de vis de serrage (58) et l'extrémité filetée (64) et **en ce qu'**elle comprend un enfoncement de pourtour (84) au passage vers l'extrémité filetée (64).

6. Dispositif à coin de serrage selon là revendication 5, **caractérisé en ce que** l'enfoncement de pourtour (84) présente une profondeur qui est au moins égale à la hauteur du filetage à l'extrémité filetée (64) de la tige de serrage.

7. Dispositif à coin de serrage selon l'une des revendications 1 à 6, **caractérisé en ce que** l'écrou pour vis de serrage (60) présente une première face frontale (92) par laquelle l'écrou pour vis de serrage (60) prend appui sur une face d'appui de l'élément de coin ou de l'au moins un élément de coin antagoniste (36, 38) et une seconde face frontale (94) avec une surface d'attaque d'outil pour le vissage de l'écrou pour vis de serrage (60) avec l'extrémité filetée (64) de la tige de vis de serrage (62), **en ce qu'**un alésage taraudé (88) s'étend à travers l'écrou pour vis de serrage (60) et **en ce que** le taraudage (90) de l'écrou pour vis de serrage (60) se termine à une distance axiale de la première face frontale (92) de l'écrou pour vis de serrage (60).

8. Dispositif à coin de serrage selon la revendication 7, **caractérisé en ce que** le taraudage (90) de l'écrou pour vis de serrage (60) se termine également à une distance axiale de la seconde face frontale (94) de l'écrou pour vis de serrage (60).

9. Dispositif à coin de serrage selon l'une des revendications 1 à 8, **caractérisé en ce que** la tige de vis de serrage (62) comprend dans sa partie cylindrique et/ou conique (74, 76) un trou oblong (82) qui s'étend dans le sens axial de la vis de serrage (56) et **en ce qu'**une tige de sécurité (80) s'étend dans le trou oblong (82) transversalement à l'alésage traversant (52, 54).

10. Dispositif à coin de serrage selon l'une des revendications 1 à 9, **caractérisé en ce qu'**une de plusieurs rondelles d'espacement (69) présentant différentes épaisseurs axiales est disposée entre la tête de vis de serrage (58) et le bloc-ressort Belleville (66) pour une adaptation à la longueur axiale du bloc-ressort Belleville (66) utilisé.

11. Dispositif à coin de serrage selon l'une des revendications 1 à 10, **caractérisé en ce que** les surfaces obliques de coin et de coin antagoniste (44, 46) comprennent - vu en coupe transversale des éléments de coin et de coin antagoniste adjacents - des parties de ligne complémentaires se complétant pour une forme sensiblement trapézoïdale et/ou en V.

12. Dispositif à coin de serrage selon l'une des revendications 1 à 11, **caractérisé en ce que** l'élément de coin (36) comprend deux surfaces de coin (44) adjacentes à inclinaison opposée, **en ce qu'**à chacune de ces surfaces de coin (44) un élément de coin antagoniste (38) est adjacent par sa surface de coin antagoniste (46), les faces frontales (42) des deux éléments de coin antagoniste (38) étant opposées l'une de l'autre, et **en ce que** la vis de serrage (56) s'étend entre les deux faces frontales (42) des éléments de coin antagoniste (38) et à travers l'élément de coint (36).
